# EUROPÄISCHE PATENTSCHRIFT

(11) **EP 0 175 334 B1**
(45) Veröffentlichungstag und Bekanntmachung des Hinweises auf die Patenterteilung: **27.11.1991**
(21) Anmeldenummer: 85111709.3
(22) Anmeldetag: 17.09.1985
(51) Int. Cl.: F21S 1/00

(54) **Beleuchtungskoerper**
Lighting fixture
Armature d'éclairage

(30) Priorität: 18.09.1984 IT 2314984 U
(43) Veröffentlichungstag der Anmeldung: 26.03.1986
(73) Patentinhaber: Marenco, Mario, I-00161 Roma (IT)
(72) Erfinder: Marenco, Mario, I-00161 Roma (IT)
(74) Vertreter: Mayer, Hans Benno, Dipl.-Ing.

(56) Entgegenhaltungen:
- DE-A- 1 049 807
- DE-A- 1 497 362
- US-A- 3 600 572
- US-A- 4 117 532

## Beschreibung

Die vorstehende Erfindung betrifft einen Beleuchtungskoerper , der aus mehreren Bauteilen besteht und erst waehrend seiner Montage zusammengefuegt wird.

Mit dem Ausdruck Beleuchtunskoerper sollen Deckenleuchten, Tischlampen, Stehlampen und Wandleuchten verstanden werden. Ueblicherweise bestehen Beleuchtungskoerper, wie Lampen, aus einem dreidimensionalen Koerper, der z.B. die Form einer nach unten geoeffneten Glocke oder einem aehnlichen Gebilde aufweist, das in seinem Inneren z.B. eine Gluehbirne aufnimmt und wobei vorgesehen ist, dass der glockenfoermige Koerper an seiner Unterseite offen bleibt oder durch eine Glasplatte oder eine durchsichtige Kunststoffplatte abgeschlossen wird.

Lampen dieser Art, die die unterschiedlichsten Raumformen annehmen koennen, haben jedoch den Nachteil, dass der glockenfoermig ausgebildete Koerper erheblichen Raum fuer seine Verpackung, seine Lagerung, sowie den Versand beanspruchen. Ferner weist ein dreidimensionaler Koerper dieser Art feste, starre Form auf, die ueblicherweise nicht veraendert werden kann.

Aus der US-A-3.600.572 ist ein Lampenschirm bekannt geworden, der aus einem blattfoermigen Bauteil besteht, das laengs einer Spirale gestanzt ist, und nach Aufhaengen dieses Bauteiles einen Lampenschirm bildet, dessen wendelfoermig angeordnete Baender oder Streifen den Schirm bilden. Um diesem Gebilde die Form eines kaefigartigen Lampenschirmes zu verleihen und die nach Art einer Wendel angeordneten Baender oder Streifen in ihrer Lage zu fixieren, ist bei dem bekannten Lampenschirm vorgesehen, die einzelnen Baender der Wendel durch zusaetzliche aussteifenden Halterungen zu verbinden, die die Streifen auf Abstand halten.

Aus der DE-A-1.049.807 ist ein Lampenschirm bekannt geworden, der aus einem starren lichtdurchlaessigen Zylinder besteht, der von einer Zierumkleidung umgeben ist, die aus nebeneinander angeordneten Materialstreifen besteht, die an ihren beiden Enden verbunden und fest an der Oberseite des starren, lichtdurchlaessigen Zylinders angeordnet sind. Durch Verschieben nach oben und/oder Verdrehen des unteren Verkleidungsrandes besteht die Moeglichkeit, der Zierverkleidung unterschiedliche geometrische Formen zu verleihen. Die Moeglichkeit, einen Lampenschirm durch blosses Aufhaengen eines urspruenglich plattenfoermigen Bauteiles, sowie die Vereinigung des Lampenschirmes mit einem plattenfoermigen Deflektor zu bilden ist durch diesen Stand der Technik nicht aufgezeigt.

Auch der DE-A-1.497.362 ist ein Lampenschirm in Verbindung mit einem starren Rohrkoerper zu entnehmen. Um einen Rohrkoerper ist der Lampenschirm, bestehend aus vorgestanztem Papier oder Folienmaterial gelegt. Durch unterschiedliche Faltvorgaenge koennen den einzelnen Streifen des vorgestanzten Materials unterschiedliche Formen verliehen werden. Es bedarf bei dieser Ausfuehrungsform der Vorsehung eines Stuetzrohres, um das der durch einen Falt- und Knickvorgang hergestellte Lampenschirm herumgelegt wird.

Der US-A-4.117.532 ist ein Lampenschirm entnehmbar, der aus gelochtem oder gestanztem Material besteht. Mit dem gelochten Material ist von der Innenseite her eine Kunststoffschicht verbunden. Es wird ein herkoemmlicher in sich steifer Lampenschirm mit erheblichem Platzbedarf fuer den Versand geschaffen.

Es ist Aufgabe der vorstehenden Erfindung, die Nachteile des Standes der Technik zu vermeiden und einen Beleuchtungskoerper zu schaffen, der aus verschiedenen zusammenfuegbaren Bauteilen besteht, die vor der Montage der Lampe im wesentlichen nur die zweidimensionale Form aufweisen und nur nach der Montage der Lampe in eine dreidimensionale Form ueberfuehrbar sind, und die dreidimensionale Form des Schirmes einfach veraenderbar und an verschiedene Designansprueche anpassbar ist.

Zur Loesung dieser Aufgabe wird ein Beleuchtungskoerper mit einem Lampenschirm, bestehend aus duennem, blattfoermigen und flexiblen Material vorgeschlagen, das eine Anzahl von länglichen Einschnitten oder Einstanzungen aufweist die derart ausgebildet sind, daß sie es dem blattfoermigen Material erlauben sich so zu verformen, daß eine dreidimensionale Form entsteht, wobei der blattfoermige Lampenschirm einen in sich geschlossenen, von Stanzungen freien Rand aufweist, und wobei dem Lampenschirm ein plattenfoermiger Deflektor, der aus einer Glasplatte oder einer durchsichtigen Kunststoffplatte besteht, zugeordnet ist und mit dem Lampenschirm entlang dessen Berandung ueber ein Umfangsprofil verbunden ist.

Weitere Vorteile der Erfindung koennen der nun folgenden Beschreibung, den Unteranspruechen und den Zeichnungen entnommen werden.

Der Erfindungsgegenstand wird anhand einiger Ausfuehrungsbeispiele genauer beschrieben und in den beigefuegten Zeichnungen dargestellt.

Fig. 1 zeigt in einer Draufsicht ein scheibenfoermiges rundes Bauteil, das sowohl Reflektor als auch als Deflektor Verwendung finden kann.

Fig. 2 zeigt ein Detail des Bauteiles nach Fig. 1, wobei die besondere Ausfuehrung und Anordnung der Ausstanzungen dargestellt ist.

Fig. 3 zeigt im Schnitt eine fertig montierte Lampe.

Fig. 4 zeigt in einer Draufsicht ein weiteres, schreibenfoermiges Bauteil.

Fig. 5 zeigt das scheibenfoermige Bauteil in perspektivischer Ansicht waehrend des Montagevorganges der Lampe.

Fig. 6 zeigt in der Draufsicht ein weiteres Detail eines plattenfoermigen Bauteiles, das mit schlitzartigen Ausstanzungen versehen ist.

Wie der Fig. 1 zu entnehmen ist, besteht das Grundbauteil fuer die Herstellung eines Reflektors 1, bzw. eines Deflektors 2 oder eines Lampenschirmes ganz allgemein, aus einem mit gesamthaft mit 3 bezeichneten Material, das flexibel und blattartig ausgebildet ist. Zur Loesung der erfindungsgemaessen Aufgaben eignen sich besonders gewalzte Metallfolien oder Folien aus Kunststoff. Entsprechend der Darstellung nach Fig. 1, weist das Bauteil 3 die Form einer kreisrunden Scheibe auf; es koennen jedoch selbstverstaendlich auch quadratische oder rechteckige oder mehreckige Formen Verwendung finden. Wie ferner der Fig. 1 zu entnehmen ist, weist das blattfoermige Bauteil 3 Stanzungen 4 auf, die z.B. entlang konzentrischen Kreislinien um die Mitte 5 des Bauteiles 3 angeordnet sind. In der Darstellung gemaess Fig. 1 sind die Einschnitte oder Einstanzungen 4 derartig angeordnet, dass stets Einstanzungen auf einem konzentrischen Ring, gegenueber den Einstanzungen danebenliegenden konzentrischen Ringen versetzt angeordnet sind, in der Art, dass stets die aufeinander zu gerichteten Enden von zwei Ausstanzungen, in der Mitte einer Ausstanzung zu liegen kommen, die auf einem daneben liegenden konzentrischen Kreisring angeordnet ist.

Wird das Bauteil 3 als Reflektor 1, d.h. als Lampenschirm verwendet, so weist es auch eine mittige Oeffnung 6 auf, um die Gluehlampe mit ihrem Befestigungssockel aufzunehmen. An seinem Aussenumfang weist das Bauteil 3 einen nicht gestanzten Rand 7 auf, dessen Bedeutung noch genauer spaeter erlaeutert werden wird. Der Fig. 2 kann noch einmal im Detail die besondere Anordnung der Einstanzungen 4 entnommen werden. Es ist nicht nur vorgesehen, dass die Einstanzungen 4 auf einem Kreisringe gegenueber den Einstanzungen auf danebenliegenden Kreisringen versetzt angeordnet sind, sondern es hat sich auch als vorteilhaft erwiesen, dass das Ende einer jede Einstanzung in einem kleinen kreisrunden Loch 8 endet. Dadurch wird eine unerwuenschte Einrissgefahr in der Naehe der Rippen 9, die die einzelnen Einstanzungen 4 untereinander trennen, vermieden.

Der Fig. 3 kann ein Beispiel eines montierten Beleuchtungskoerpers entnommen werden, der aus einem Reflektor 1 besteht, der an seiner Unterseite einen Deflektor 2 aufweist. In der Oeffnung 6 des Reflektors 1 ist ein Aufnahmesockel 10 fuer eine oder mehrere Gluehbirnen 11 angeordnet. Aufgrund seines Eigengewichtes und durch die Vorsehung der Einstanzungen 4, nimmt der montierte Reflektor 1 glockenfoermige Gestalt an, wobei der nicht gestanzte Umfangsrand 7 dazu neigt, sich in horizontaler Lage anzustellen. Dadurch wird die Moeglichkeit geschaffen, einen Deflektor 2 anzubringen, der unter Zuhilfenahme eines elastischen Umfangsprofiles 12, das z.B. aus Gummi oder Kunststoff besteht, mit dem Reflektor 1 verbunden wird. Selbstverstaendlich kann der Deflektor 2 auch unter Zuhilfenahme einer steifen Platte, z.B. einer Glasplatte oder einer durchsichtigen Kunststoffplatte hergestellt werden.

Die glockenfoermige Gestalt, die der Reflektor 1 oder Lampenschirm nach seiner Montage einnimmt, haengt im wesentlichen von Elastizitaetsfaktoren des Bauteiles 1 ab. Diese Elastizitaet kann einmal durch geeignete Auswahl der Materialien beeinflusst werden, die einen entsprechenden E-Modul aufweisen. Ferner koennen Veraenderungen der Grundelastizitaet dadurch erzielt werden, dass die Dicke der blattfoermigen Bauteile 1 und 2 veraendert wird. Im Falle von metallischen Werkstoffen haben sich Dicken von ca. 0,3 - 0,5 mm als guenstig erwiesen, wogegen im Fall von Kunststoffen eine ungefaehre Dicke von 0,5 - 1,0 mm vorzusehen ist. Diese Angaben sind jedoch lediglich als ungefaehre Hinweise anzusehen, die zu keinerlei Einschraenkungen der Erfindung fuehren sollen. Eine weitere Moeglichkeit, die Form der Bauteile 1 und 2 nach der Montage des Beleuchtungskoerpers vornehmen zu koennen, besteht in einer gezielten Variation der Form und Kombination der Einstanzungen, Einschnitte und Schlitze, sowie der kleinen Endbohrungen vorsehbar sind. Die Einstanzungen und Schlitze koennen durch mechanische Bearbeitung hergestellt werden, z.B. unter Verwendung eines Stanzverfahrens, mittels eines entsprechend ausgebildeten Stanz- oder Schnittwerkzeugs. Die Einschnitte koennen jedoch auch unter Zuhilfenahme von elektro-galvanischen Verfahren hergestellt werden, die besonders empfehlenswert sind, wenn das Schnittbild sehr komplex aufgebaut ist und in sehr duenne Metallblaetter einzubringen ist.

Der Fig. 4 kann in einer Draufsicht ein weiteres Bauteil entnommen werden, das als Reflektor bzw. als Deflektor Verwendung finden kann, quadratische Grundform aufweist und mit einer Anzahl von groesseren Einschnitten vershen ist, die entlang konzentrischen Ringlinien angeordnet sind.

In Fig. 6 ist in einer Ansicht ein Detail einer Blechfolie dargestellt, die geradlinig, parallel angeordnete Stanzungen aufweist, die gegeneinander versetzt sind, in der Art, dass stets zwei benachbarte Stanzungen in der Mitte einer parallel dazwischen liegenden Einstanzung angeordndet sind.

Der Fig. 6 kann der besondere Effekt dieser Einstanzungen entnommen werden, d.h. je nach verwendetem Material und Belastung oeffnen sich die Einstanzungen in Funktion der in Richtung des Pfeiles f auf die Metallfolie einwirkenden Kraft, wobei sich diese Einstanzungen allmaehlich weiter oeffnen und linsenfoermige Freiraeume schaffen, die den Lichtdurchgang ermoeglichen.

## Patentansprüche

1. Beleuchtungskoerper mit einem Lampenschirm (1), bestehend aus duennem, blattfoermigem und flexiblem Material, das eine Anzahl von länglichen Einschnitten oder Einstanzungen (4, 8) aufweist die derart ausgebildet sind, daß sie es dem blattfoermigen Material erlauben sich so zu verformen, daß eine dreidimensionale Form entsteht, wobei der blattfoermige Lampenschirm (1) einen in sich geschlossenen, von Stanzungen freien Rand (7) aufweist und wobei dem Lampenschirm (1) ein plattenfoermiger Deflektor (2), der aus einer Glasplatte (2) oder einer durchsichtigen Kunststoffplatte (2) besteht, zugeordnet ist und mit dem Lampenschirm (1) entlang dessen Berandung ueber ein Umfangsprofil (12) verbunden ist.

2. Beleuchtungskoerper, nach Patentanspruch 1, dadurch gekennzeichnet, dass gewalzte Metallfolien (1,2) als Baumaterial Verwendung finden.

3. Beleuchtungskoerper, nach Patentanspruch 1 und 2, dadurch gekennzeichnet, dass die Metallfolien (1,2) eine Dicke von 0,3 - 0,5 mm aufweisen.

4. Beleuchtungskoerper, nach Patentanspruch 1, dadurch gekennzeichnet, dass als Baumaterial Folien (1,2) aus Kunststoff Verwendung finden.

5. Beleuchtungskoerper, nach Patentanspruch 1 und 4, dadurch gekennzeichnet, dass Kunststoffmaterial (1,2) mit einer Dicke von 0,5 - 1,0 mm zum Einsatz kommt.

6. Beleuchtungskoerper, nach Patentanspruch 1, dadurch gekennzeichnet, dass die Folie aus elastischem Material Kreisform (1,2) (Fig.1) aufweist.

7. Beleuchtungskoerper, nach Patentanspruch 1, dadurch gekennzeichnet, dass die Folie (1,2) aus elastischem Material vieleckige Form aufweisen.

8. Beleuchtungskoerper, nach Patentanspruch 1, dadurch gekennzeichnet, dass die folienartigen Bauteile (1,2) Einstanzungen (4) aufweisen, die auf konzentrisch zueinander angeordneten Ringen (Fig. 1) angeordnet sind und, dass die Einstanzungen (4) auf einem Ring, gegenueber den Einstanzungen auf danebenliegenden, konzentrischen Ringen versetzt angeordnet sind.

9. Beleuchtungskoerper, nach Patentanspruch 1, dadurch gekennzeichnet, dass die Einstanzungen (4) in kleinen, runden Durchgangsbohrungen (8) enden.

## Claims

1. Lighting body having a lampshade (1) consisting of thin, sheet-like and flexible material which has a number of elongate indents or stampings (4, 8) which are formed in such a way that they permit the sheet-like material to deform in such a way that a three-dimensional shape is produced, the sheet-like lampshade (1) having an edge (7) which is closed in itself and free of stampings, and the lampshade (1) being assigned a plate-shaped reflector (2) which consists of a glass plate (2) or a transparent plastic plate (2) and is connected to the lampshade (1) along its edges by means of a circumferential profile (12).

2. Lighting body according to Claim 1, characterised in that rolled metal foils (1, 2) are used as the construction material.

3. Lighting body according to Claim 1 and 2, characterised in that the metal foils (1, 2) have a thickness of 0.3 - 0.5 mm.

4. Lighting body according to Claim 1, characterised in that films (1, 2) of plastic are used as the construction material.

5. Lighting body according to Claim 1 and 4, characterised in that plastic material (1, 2) having a thickness of 0.5 - 1.00 mm is used.

6. Lighting body according to Claim 1, characterised in that the film of elastic material has a circular shape (1, 2) (Fig. 1).

7. Lighting body according to Claim 1, characterised in that the film (1, 2) of elastic material has a polygonal shape.

8. Lighting body according to Claim 1, characterised in that the foil-like components (1, 2) have stampings (4) which are arranged on rings (Fig. 1) arranged concentrically to one another, and in that the stampings (4) are arranged offset with respect to stampings on adjacent concentric rings.

9. Lighting body according to Claim 1, characterised in that the stampings (4) end in small, round through-bores (8).

## Revendications

1. Appareil d'éclairage comportant un abat-jour (1), réalisé en un matériau en forme de feuille mince et flexible, qui possède un certain nombre d'entailles ou de découpes allongées (4,8), qui sont agencées de manière à permettre au matériau en forme de feuille de se déformer au point de produire une forme tridimensionnelle, et dans lequel l'abat-jour en forme de feuille (1) possède un bord (7) fermé sur lui-même et ne comportant aucune découpe, un déflecteur en forme de plaque (2) formé par une plaque de verre (2) ou une plaque de matière plastique transparente (2), étant associé à l'abat-jour (1) et raccordé à ce dernier, le long de son bord, par l'intermédiaire d'un profil circonférentiel (12).

2. Appareil d'éclairage selon la revendication 1, caractérisé en ce qu'on utilise comme matériau de construction des feuilles formant tôles laminées (1,2).

3. Appareil d'éclairage selon les revendications 1 et 2, caractérisé en ce que les tôles (1,2) possèdent une épaisseur de 0,3-0,5 mm.

4. Appareil d'éclairage selon la revendication 1, caractérisé en ce qu'on utilise, comme matériau de construction, des feuilles de matière plastique (1,2).

5. Appareil d'éclairage selon les revendications 1 et 4, caractérisé en ce qu'on utilise une matière plastique (1,2) possédant une épaisseur de 0,5-1 mm.

6. Appareil d'éclairage selon la revendication 1, caractérisé en ce que la feuille en matériau élastique possède une forme circulaire (1,2) (figure 1).

7. Appareil d'éclairage selon la revendication 1, caractérisé en ce que la feuille (1,2) est réalisée en un matériau élastique de forme polygonale.

8. Appareil d'éclairage selon la revendication 1, caractérisé en ce que les composants en forme de feuilles (1,2) comportent des découpes (4), qui sont disposées sur des panneaux concentriques (figure 1), et que les découpes (4) sont disposées sur un anneau en étant décalées par rapport aux découpes situées sur des anneaux concentriques voisins.

9. Appareil d'éclairage selon la revendication 1, caractérisé en ce que les découpes (4) se terminent par de petits perçages traversants circulaires (8).
